# EUROPÄISCHE PATENTSCHRIFT

(11) **EP 2 092 100 B1**
(45) Veröffentlichungstag und Bekanntmachung des Hinweises auf die Patenterteilung: **26.05.2010**
(21) Anmeldenummer: 06829013.9
(22) Anmeldetag: 13.11.2006
(51) Int. Cl.: D04B 35/18

(54) **VERFAHREN UND VORRICHTUNG ZUR NADEL ÜBERWACHUNG**
METHOD AND APPARATUS FOR NEEDLE MONITORING
PROCÉDÉ ET DISPOSITIF DE SURVEILLANCE D'AIGUILLES

(43) Veröffentlichungstag der Anmeldung: 26.08.2009
(73) Patentinhaber: Memminger-IRO GmbH, 72280 Dornstetten (DE)
(72) Erfinder: LUTTERS, Andreas, 57080 Siegen (DE); ONEDA, Filipo, 25126 Brecia (IT)
(74) Vertreter: Frese-Göddeke, Beate
(86) Internationale Anmeldenummer: PCT/EP2006/010844
(87) Internationale Veröffentlichungsnummer: WO 2008/058550

(56) Entgegenhaltungen:
- DD-A1- 264 455
- DE-A1- 1 915 362
- DE-A1- 2 040 515
- DE-A1- 19 924 924
- US-A1- 3 577 750

## Beschreibung

Die Erfindung betrifft ein Verfahren zur Überwachung von Nadeln an Strickmaschinen und eine entsprechende Vorrichtung.

Strickmaschinen weisen eine große Anzahl von Stricknadeln auf, die einem gewissen Verschleiß unterliegen und insbesondere abbrechen können. Häufig werden Strickmaschinen, insbesondere Rundstrickmaschinen zur laufenden Produktion großer Warenmengen eingesetzt. Bricht eine Nadel, hat das Fehler in der erzeugten Ware zur Folge. Es wird Ausschuss produziert. Nadelbrüche können jedoch immer wieder vorkommen. Es ist deshalb ein Anliegen, die Nadeln der laufenden Strickmaschine zu überwachen. Dazu sind bereits verschiedene Anstrengungen unternommen worden.

Die US-PS 3,577,750 offenbart eine Überwachungsanordnung mit einem optischen Sensor in Form einer Lichtschranke, durch deren Messstrecke die Nadelköpfe laufen. Die bei den Durchgängen der Nadelköpfe durch die Lichtstrecke der Lichtschranke erzeugten Impulse werden zu Rechteckimpulsen umgeformt. Die Länge eines solchen Impulses ist bei intakten Nadeln relativ groß, während sie bei abgebrochenen Nadeln deutlich geringer ist. Ist die Impulslänge kürzer als erwartet, wird ein Alarmsignal gegeben.

Dieses Überwachungsverfahren beruht auf der Voraussetzung konstanter Maschinendrehzahl. Soll es so feinfühlig eingestellt werden, dass auch schon Nadelverbiegungen oder nur Brüche von Teilen der Haken zu erkennen sind, gibt es bei Drehzahlschwankungen der Strickmaschine Fehlalarm.

Gleiches gilt für das aus der DE-OS 1 915 362 ersichtliche Verfahren. Dabei laufen die Haken der Nadeln durch den Fokuspunkt eines Objektivs zur optischen Nadelüberwachung. Es wird optisch ein Signal erzeugt, das eine periodische Komponente enthält, in der Einzelimpulse sichtbar sind. Wenn eine Nadel verbogen ist, tritt ein Einzelimpuls etwas früher oder etwas später auf. Infolgedessen wird der Zeitabstand zu dem einen Nachbarimpuls hin verkürzt und zu dem anderen Nachbarimpuls hin vergrößert. Wenn eine Nadel fehlt, wird der Zeitabstand zwischen zwei aufeinander folgenden Impulsen gegenüber dem Normalwert verdoppelt. Auf diese Weise wird die Überwachung der Nadeln auf eine Zeitmessung zurückgeführt. Dies erfolgt beispielsweise durch Vergleich der tatsächlich gewonnenen Impulse mit einer Folge von Sollimpulsen, wobei ein Fehlersignal ausgelöst wird, wenn der tatsächlich gewonnene Impuls von dem Sollimpuls abweicht.

Des Weiteren schlägt die DD 274 455 A1 die Nadelüberwachung vor, indem von den einzelnen Nadeln Signalimpulse abgeleitet und in Digitalsignale umgesetzt werden. Für jede Nadel wird.ein Vergleich zwischen einem gespeicherten und einem aktuellen Signalwert vorgenommen. Liegen die Signale außerhalb eines vorgegebenen Wertebereichs, wird ein Fehlersignal erzeugt.

Weiter schlägt die DE-OS 20 40 515 vor, die Nadeln mit fotoelektrischen Tastköpfen abzutasten und die Anzahl der sich ergebenden Impulse zu überprüfen. Dazu wird ein Vorwahlzähler eingesetzt, der auf die Sollzahl der Nadeln voreingestellt ist. Er zählt die Nadelimpulse rückwärts. Erreicht der Vorwahlzähler nach einer oder mehreren Maschinenumdrehungen nicht den gewünschten Wert (Null) wird ein Alarmsignal erzeugt.

Das letztgenannte Verfahren ist unempfindlich gegen Schwankungen der Maschinendrehzahl. Auch können Nadelvibrationen, die den Zeitabstand zwischen aufeinander folgenden Nadelimpulsen während einer Maschinenumdrehung verkürzen oder verlängern, kaum zu Maschinenabschaltungen führen. Jedoch ist das Verfahren nur anwendbar, wenn die Nadelzahl der Maschine bekannt ist. Auch wird eine fehlende oder verbogene Nadel erst nach einer ganzen Maschinenumdrehung erfasst. Im ungünstigsten Falle sind zur Erfassung mehrere Maschinenumdrehungen erforderlich. Es ist jedoch das Ziel, Fehler jedoch möglichst zügig zu erfassen.

Die DE 19 924 924 A1 offenbart ein Verfahren und eine Vorrichtung gemäss dem Oberbegriff der Ansprüche 1 und 14.

Davon ausgehend ist es Aufgabe der Erfindung, ein verbessertes Verfahren zur Überwachung von Nadeln an Strickmaschinen zu schaffen.

Diese Aufgabe wird mit dem Verfahren nach Anspruch 1 gelöst:
Bei dem erfindungsgemäßen Verfahren werden durch optische Überwachung einzelne Signalimpulse immer dann erzeugt, wenn eine Nadel bzw. ein Haken durch das Sichtfeld des optischen Sensors wandert. Die Zeitabstände zwischen den einzelnen aufeinander folgenden Signalimpulsen werden registriert. Ist der Zeitabstand zwischen zwei aktuellen Signalimpulsen wesentlich größer oder wesentlich geringer als der Zeitabstand zwischen zwei zuvor aufgetretenen Nadelimpulsen wird ein Alarmsignal erzeugt. Mit anderen Worten - es wird überwacht, ob ein aktueller Zeitabstand nicht wesentlich größer oder kleiner ist, als einer (oder mehrere) der vorigen Zeitabstände. Die zeitliche Abweichung der Zeitabstände voneinander darf somit ein gewisses Grenzmaß nicht übersteigen. Zur Festlegung des Grenzmaßes können zwei Grenzfaktoren pₒ und pᵤ festgelegt werden, die beispielsweise bei 1,2 bzw. 0,8 (d.h. 120% und 80%) liegen. Damit können Geschwindigkeitsschwankungen der Strickmaschine toleriert werden. Wird eine Strickmaschine beispielsweise langsam hochgefahren, ändern sich die Zeitabstände zwischen den Signalimpulsen, indem sie immer kleiner werden. Die Abnahme der Zeitabstände von Signalimpuls zu Signalimpuls ist jedoch relativ überschaubar und übersteigt meist das Maß von, z.B. 20% nicht. Bricht jedoch eine Nadel oder verbiegt sie sich stark, tritt bei jeder Drehzahl eine große Abweichung zwischen dem entsprechenden von der verbogenen Nadel hervorgerufenen Zeitabstand und dem vorigen Zeitabstand auf. Dies kann zur Generierung eines Alarmsignals genutzt werden. Bricht eine Nadel, wird erst durch die darauf folgende Nadel wieder ein Signalimpuls erzeugt. Durch den Ausfall eines Impulses ist somit ein Zeitabstand verdoppelt, was klar oberhalb der oben genannten, z.B. auf 20% Zeitabweichung festgelegten Grenze liegt.

Verbogene oder gebrochene Nadeln sind somit unabhängig von der Unempfindlichkeit des erfindungsgemäßen Verfahrens gegen Drehzahlschwankungen sicher erfassbar. Des Weiteren ist eine ausgefallene Nadel sofort erfassbar. Es muss kein Maschinenumlauf abgewartet werden.

Die genannten Grenzfaktoren können in Abhängigkeit von dem Betriebszustand der Strickmaschine festgelegt werden. Beispielsweise können sie beim Anfahren der Maschine verändert werden, indem der obere Grenzfaktor erhöht und der untere Grenzfaktor vermindert wird. Dies erhöht die zulässige Toleranz für die Zeitabstände. Im stationären Betrieb können die Unterschiede zwischen den beiden Grenzfaktoren vermindert werden, wodurch das Toleranzintervall verengt wird. Damit lassen sich verbogene Nadeln in einem sehr frühen Stadium ihrer Verformung und ihres Verschleißes erfassen.

Die Grenzfaktoren können symmetrisch (z.B. 0,8 und 1,2, was ±20% entspricht) oder auch asymmetrisch (z.B. 0,9 und 1,3, was -10% und +30% entspricht) festgelegt werden.

Es ist des Weiteren zweckmäßig die Anzahl der pro Maschinenumdrehung auftretenden Signalimpulse zu registrieren, beispielsweise zu zählen. Die Anzahl kann mit einer vorgegebenen Sollzahl verglichen werden. Tritt eine Abweichung auf, kann ein Alarmsignal erzeugt werden. Es ist auch möglich, das Alarmsignal erst zu erzeugen, wenn die Abweichung über mehrere Maschinenumdrehungen fortbesteht.

Vorteilhafterweise wird die Sollzahl in einem Testlauf bestimmt. Dabei ist es weder erforderlich noch zweckmäßig, das von den Nadeln erzeugte Signalmuster zu registrieren. Das Signalmuster kann infolge von Nadelschwingungen und infolge von Einflüssen des von den Nadeln bewegten Fadens von Umlauf zu Umlauf variieren. Es darf jedoch nicht die Anzahl der erfassten Nadeln, d.h. die Anzahl der erfassten Signalimpulse variieren, was mit dem vorliegenden Verfahren zuverlässig überwacht wird.

Des Weiteren ist es zweckmäßig, bei Strickmaschinen, die in ihrer Nadelfolge gewünschterweise Lücken aufweisen, die Nummer (d.h. den Index) des dadurch wegfallenden Signalimpulses zu registrieren. Für diesen Impuls der Signalfolge wird die Generierung eines Alarmsignals unterdrückt. Gewissermaßen wird die Alarmsignalerzeugungseinrichtung für diesen Impuls willkürlich kurzzeitig deaktiviert.

Es ist zweckmäßig, nicht nur die Anzahl der pro Umdrehung erfassten Signalimpulse sondern ggf. auch deren Amplitude zu erfassen. Sie kann bei Bedarf angezeigt werden. Dabei kann die Amplitude für jeden Impuls einzeln angezeigt werden, was beim Einrichten der Maschine, wenn der Strickzylinder sehr langsam dreht, für den Einrichter eine nützliche Information ist. Es ist auch möglich, bei schnell laufender Maschine lediglich den höchsten und/oder den niedrigsten Spitzenamplitudenwert der Signalimpulse anzuzeigen. Des Weiteren ist es möglich, eine mittlere Signalamplitude anzuzeigen, um dem Bediener zu signalisieren, ob die Überwachungseinrichtung richtig positioniert ist.

Durch die laufende Amplitudenerfassung ist es möglich, die Schaltschwellen für die Signalumformung vom Analogsignal zum Digitalsignal dynamisch anzupassen. Z.B. kann durch gegebenenfalls gewichtete Mittelung des mittleren Amplitudenwertes einer oder mehrerer vorausgegangener Signalimpulse ein für den nächsten Signalimpuls zu erwartender Mittelwert gebildet werden. Die untere Triggerschwelle zur Signalformung kann ermittelt werden, indem von diesem erwarteten Mittelwert ein Festbetrag subtrahiert wird. Die obere Triggerschwelle zur Signalformung kann ermittelt werden, indem zu dem erwarteten Mittelwert ein Festbetrag addiert wird.

Die entsprechenden Vorzüge gelten für die Vorrichtung gemäß Anspruch 14 zur Umsetzung des Verfahrens.

In der Zeichnung ist ein Ausführungsbeispiel des erfindungsgemäßen Verfahrens veranschaulicht. Die Beschreibung beschränkt sich dabei auf die Erläuterung wesentlicher Aspekte der Erfindung und sonstiger Gegebenheiten. Kleinere Abwandlungen sind möglich. Nicht beschriebene Details kann der Fachmann in gewohnter Weise der Zeichnung entnehmen, die insoweit die Figurenbeschreibung ergänzt. Es zeigen: In
- Figur 1: ist eine Gruppe Nadeln einer Strickmaschine mit einer zugehörigen Überwachungseinrichtung aufs Äußerste schematisiert, veranschaulicht,
- Figur 2: veranschaulicht eine Folge von Nadeln sowie die von ihnen abgeleiteten Impulse,
- Figur 3: eine Folge von Nadeln mit einer gebrochenen Nadel sowie die daraus abgeleiteten Impulse,
- Figur 4: eine Folge von Nadeln mit fehlenden Nadeln und die daraus abgeleiteten Impulse und
- Figur 5: eine Folge von Nadeln und die von ihnen erzeugten Analogsignale.

In Figur 1 ist aufs äußerste schematisiert eine Strickmaschine 1 in Form einer Rundstrickmaschine mit Nadeln 2 an einem Nadelzylinder 3 veranschaulicht. Den Nadeln 2 ist eine optische Überwachungseinrichtung 4 zugeordnet, zu der ein optischer Kopf 5 und ein Auswertegerät 6 gehören. Der Kopf 5 ist z.B. über eine Lichtleitfaser 6 an eine Lichtquelle 7 angeschlossen, um einen Lichtstrahl zu den vorbeilaufenden Nadeln oder deren Haken oder Köpfen zu senden. Der Lichtstrahl kann Licht mit einer besonderen Frequenz sein, wobei der Lichtempfänger dann auf diese Frequenz eingestellt ist, um Fremdlichtstörungen zu vermeiden. Auch kann zur Vermeidung von Fremdlichtstörungen gepulstes und/oder moduliertes Licht verwendet werden. Nur das empfangene Licht, das dem gesendeten Licht entspricht, wird dann ausgewertet.

Durch die Verwendung von Lichtleitern und einem Kopf 5 mit einem vorderen Außendurchmesser von beispielsweise lediglich 1 bis 2 mm ist es möglich, den Sensor an unzugänglichen Stellen der Strickmaschine zu positionieren. Z.B. ist es möglich, einen Sensorkopf vorzusehen, bei dem die beiden Lichtleiter zusammen einen Durchmesser von nur ca. 0,5 mm haben. Dadurch wird die überwachte Fläche sehr klein. Auch bei sehr kleinen Nadeln wird so sichergestellt, dass nur ein einziger Nadelkopf überwacht wird.

Vorzugsweise werden die Sensorköpfe sehr nahe an die Nadelköpfe herangebracht. Der Abstand beträgt beispielsweise lediglich 0,2 bis 0,5 mm. Dies ergibt eine hohe empfangene Signalstärke.

Bei Jacquardstrickmaschinen, bei denen einzelne Nadeln wahlweise nicht vollständig ausgefahren werden, ist es möglich, pro Nadel zwei Sensoren vorzusehen. Während die Nadel, wenn sie vollständig ausgetrieben wird, von beiden Sensoren erfasst wird, wird die Nadel, wenn sie nicht vollständig ausgetrieben wird, lediglich von dem zweiten etwas tiefer sitzenden Sensor erfasst. Dies eröffnet die Möglichkeit weiterer Auswertungen der Funktion der Strickmaschine.

Zur Steigerung der Zuverlässigkeit der Nadelüberwachung ist es möglich, an der Strickmaschine einen weiteren Sensor im Abstand von z.B. zehn Nadeln am Umfang der Strickmaschine vorzusehen. Weitere Sensoren können in weiteren Abständen vorgesehen sein. Sind z.B. zwei Sensoren vorgesehen, an denen die Nadeln nacheinander vorbeilaufen, kann vorgesehen werden, dass die Maschine nur stoppt, wenn beide Sensoren nacheinander die gleiche Fehlermeldung übermitteln.

Das Auswertegerät 6 ist über eine Lichtleitfaser 9 mit dem Kopf 5 verbunden. Das Auswertegerät 6 enthält ein oder mehrere Displays 10 sowie ein oder mehrere Eingabemittel, beispielsweise in Form eines Tastenfelds 11. Außerdem enthält es nicht weiter veranschaulichte elektronische Verarbeitungsmittel, beispielsweise in Form von Hardware und Software, ein oder mehrere Prozessoren, Signalformer und dgl. Mittel, wie sie der Fachmann zur Umsetzung der nachfolgend beschriebenen Funktionen vorsehen kann:
In Figur 2 ist eine Folge intakter Nadeln 2 veranschaulicht. Diese erzeugen an dem Kopf 5 ein Analogsignal AS, das beispielsweise aus der von dem Kopf 5 aufgenommenen Lichtintensität abgeleitet werden kann. Jeder Lichtreflex der Nadeln 2 erzeugt dann eine entsprechende Signalspitze. Diese wird durch einen Signalformer zu den weiter unten veranschaulichten Signalimpulsen S₁ bis Sₙ umgeformt. Die Zeitabstände T₁ bis Tₙ zwischen den einzelnen Signalimpulsen S₁ bis Sₙ sind, wenn der Strickzylinder 3 mit gleichmäßiger Drehzahl dreht und die Nadeln 2 vollkommen in Takt sind, untereinander vollständig gleich. Das Auswertegerät überwacht nun die Zeitabstände T₁ bis Tₙ fortwährend. Es qualifiziert einen empfangenen Signalimpuls Sᵢ dann als einen gültigen Folgeimpuls Sᵢ für einen vorangegangenen Signalimpuls Sᵢ₋₁, wenn der Zeitabstand Tᵢ im Wesentlichen so groß ist, wie der Zeitabstand Tᵢ₋₁. Dies ist dann der Fall, wenn gilt: ${p}_{u} ⋅ {T}_{i - 1} < {T}_{i} < {p}_{o} ⋅ {T}_{i - 1}$
   wobei pₒ und pᵤ einen unteren Grenzfaktor für eine untere Zeitdauerabweichung darstellt. Beispielsweise kann pᵤ 0,8 betragen. pₒ kann 1,2 betragen. Damit gilt, dass der Zeitabstand Tᵢ wenigstens 80% des Zeitabstands Tᵢ₋₁ und höchstens 120% des Zeitabstands Tᵢ₋₁ betragen kann.

Fällt der oben genannte Test positiv aus, d.h. liegt jedes Tᵢ in dem Intervall von 80% bis 120% von Tᵢ₋₁ wird der Signalimpuls Sᵢ als gültiger Signalimpuls qualifiziert und es wird kein Alarmsignal erzeugt. Dieser Impuls wird beispielsweise gezählt.

Liegt der Signalimpuls Sᵢ jedoch außerhalb des genannten Zeitintervalls, d.h. weicht er um mehr als 20% von dem vorherigen Zeitabstand Tᵢ₋₁ ab, wird er nicht als gültiger Signalimpuls qualifiziert. Damit liegt im erwarteten Intervall kein gültiger Impuls vor und es wird ein Alarmsignal erzeugt. Eine gebrochene Nadel oder eine stark verbogene Nadel wird somit sofort bei ihrem ersten Vorbeigang vor dem Kopf 5 erfasst. Zur Verbesserung der Sicherheit der Fehlererkennung können von mehreren Sensoren, die an unterschiedlichen Stellen des Umfangs der Strickmaschine angeordnet sind, entsprechende Fehlersignale hergeleitet werden, wobei ein gültiges Fehlersignal nur dann erzeugt wird, wenn alle Sensoren für die gleiche Nadelposition ein Fehlersignal erzeugen.

Wird lediglich ein einziger Sensor zur Überwachung eingesetzt, kann vorgesehen werden, dass ein Alarmsignal erst dann erzeugt wird, wenn sich der außerhalb des Zeitfensters befindende oder fehlende Signalimpuls bei der folgenden Maschinenumdrehung an der gleichen Stelle bzw. Nadelposition wiederholt.

Es wird darauf hingewiesen, dass an Stelle des zum Vergleich herangezogenen Zeitabstands Tᵢ₋₁ auch ein anderer Referenzzeitwert herangezogen werden kann, der sich beispielsweise aus mehreren vorausgegangenen Zeitabständen berechnet. Die Berechnung kann beispielsweise durch Berechnung eines arithmetischen Mittels, eines gewichteten Mittels oder eines anderen Vergleichswerts erfolgen.

Andererseits können langsame Geschwindigkeitsvariationen der Drehzahl des Strickzylinders 3 nicht zur Erzeugung eines Alarmsignals führen. Das Alarmsignal kann an dem Display 10 des Auswertegerätes 6 angezeigt werden. Es ist außerdem möglich, dieses Alarmsignal weiterzuleiten. Dazu können beispielsweise Netzwerkverbindungen dienen. Es kann auch an die Strickmaschine 1 geleitet werden, um diese stillzusetzen.

Es wird auf Figur 3 verwiesen. Diese veranschaulicht eine Nadelfolge 2', bei der eine Nadel 2a teilweise beschädigt, z.B. abgebrochen ist. Das entsprechende Analogsignal AS unterschreitet in diesem Fall eine obere Schwelle. Ein entsprechender digitaler Signalimpuls wird nicht erzeugt. In Figur 3 unten ist die entsprechend große Lücke zwischen den von den benachbarten Nadeln 2b, 2c erzeugten Signalimpulsen sichtbar. Entsprechend ist der Zeitabstand T₅ doppelt so groß wie der Zeitabstand T₄. Diese große Abweichung wird nicht mehr toleriert. Die Grenze pₒ ist überschritten und es wird ein Alarmsignal erzeugt.

Über die Überwachung der Einzelimpulse hinaus ist es möglich, in dem Auswertegerät 6 eine Zähleinrichtung vorzusehen, die die erzeugten Signalimpulse S₁ bis Sₙ zählt. Der Zählwert kann für jede Umdrehung des Strickzylinders 3 neu bestimmt werden. Dazu kann das Auswertegerät 6 über einen nicht weiter veranschaulichten Sensor verfügen oder mit einem solchen verbunden sein, der jeweils bei jeder Umdrehung des Nadelzylinders 3 an einer definierten Stelle einen Impuls liefert. Dabei kann es sich um einen Impuls pro Umdrehung oder auch um mehrere Impulse pro Umdrehung des Strickzylinders handeln. Weicht die pro Umdrehung gezählte Anzahl von Impulsen von einer Sollzahl Z ab, kann ein Alarmsignal erzeugt werden. Dies kann wiederum an einem Display des Auswertegerätes 6 angezeigt oder zur Weiterverarbeitung in einem Netzwerk drahtgebunden oder drahtlos weitergeleitet werden.

Die Sollzahl Z kann vom Bediener beispielsweise über das Tastenfeld 11 eingegeben werden. Es ist jedoch auch möglich, über das Tastenfeld 11 eine Lernbetriebsart des Auswertegeräts 6 zu starten, in der das Auswertegerät 6 die Anzahl der Nadeln automatisch erfasst. Dies kann beispielsweise in einem Testlauf über ein oder mehrere Umdrehungen hinweg geschehen. Die im Testlauf bei intakter Maschine erfasste Anzahl der Nadeln wird dann als Sollzahl Z abgespeichert.

Bei einigen Strickmaschinen ist der Nadelzylinder 3 nicht vollständig mit Nadeln bestückt oder zwischen einzelnen Nadeln sind absichtlich größere Lücken vorhanden. In diesem Fall kann das Auswertegerät 6 dahingehend modifiziert sein, dass es die Nadelüberwachung an der vorgegebenen ausgewählten Stelle unterbricht. Eine Veranschaulichung der entsprechenden Vorgehensweise ist in Figur 4 gegeben. Die Folge der Nadeln 2 weist zwei Lücken L₁, L₂ auf. In Figur 4 sind die Nadeln und die zugehörigen Analogsignale AS, sowie die Signalimpulse S lediglich anhand ihrer Indexpositionen 1, 2, 3 usw. bezeichnet. Wie ersichtlich, fehlen die Nadeln an den Indexpositionen 3 und 6. Entsprechend sind an den Indexpositionen 3 und 6 auch keine Signalimpulse S vorhanden. Der Ausfall dieser Impulse würde gemäß der im Zusammenhang mit Figur 2 gegebenen Beschreibung zur Erzeugung von Alarmsignalen führen. Dies wird bei einer erweiterten Ausführungsform jedoch vermieden. Die Indexpositionen, an denen keine Nadeln 2 vorhanden sind, im vorliegenden Ausführungsbeispiel die Indexpositionen 3 und 6, werden entweder über das Tastenfeld 11 in das Auswertegerät 6 eingegeben oder im Testlauf registriert. Der entsprechende sich von dem Signalimpuls S₂ zu dem Signalimpuls S₄ erstreckende Zeitabstand wird somit von dem vorstehend beschriebenen Test ausgenommen. Gleiches gilt für den dem Signalimpuls S₇ vorausgegangenen Zeitabstand.

Das insoweit beschriebene Auswertegerät hat mehrere Vorzüge. Zum einen ist es unempfindlich gegen Drehzahlschwankungen der Strickmaschine. Zum anderen ist es weitgehend unempfindlich gegen Einflüsse des Fadens und von Nadelschwingungen. Des Weiteren können verbogene oder gebrochene Nadeln zuverlässig erkannt werden. Ein Abspeichern eines gesamten Nadelmusters ist nicht erforderlich. Unregelmäßige Nadelfolgen können überwacht werden, indem die Positionen fehlender Nadeln vorab abgespeichert werden. Dies kommt mit sehr wenig Speicherplatz aus. Hier wird die Tatsache ausgenutzt, dass Nadeln an dem Strickzylinder nur entsprechend der vorgegebenen Teilung vorhanden sein können. Es genügt demnach die Indexposition nicht vorhandener Nadeln abzuspeichern, um eine Erzeugung des Alarmsignals an dieser Stelle zu unterdrücken.

Bei einer weiteren vorteilhaften Ausführungsform des Verfahrens wird die Amplitude der von dem Sensor erzeugten Signale überwacht. Dies ist anhand von Figur 5 veranschaulicht. Die zum Triggern dieser Analogsignale genutzten Signalschwellen Tl, Tb berechnen sich aus den Signalschwellen und Signalmittelwerten Tm vorausgehender Impulse. Auf diese Weise können Trends hinsichtlich langwelliger Signalamplitudenschwankungen erfasst und unschädlich gemacht werden. Beispielsweise können die unteren Triggergrenzen Tl durch die beiden mittleren Signalwerte Tm der vorausgegangenen Impulse approximiert werden. Dazu kann eine Mittelwertbildung z.B. dienen. Z.B. können die Mittelwerte mehrerer vorausgegangener Impulse gewichtet addiert und durch einen Faktor dividiert werden. Die untere Triggerschwelle zur Signalformung des nächsten Impulses kann ermittelt werden, indem von diesem erwarteten Mittelwert ein Festbetrag subtrahiert wird. Die obere Triggerschwelle zur Signalformung dieses nächsten Impulses kann ermittelt werden, indem zu dem erwarteten Mittelwert ein Festbetrag addiert wird. Dies ergibt ein Hysterese-Verfahren. Die Schaltschwellen Tl und Th werden somit abhängig von der Signalamplitude der vorausgegangenen Impulse dynamisch festgelegt. Bei einem Umlauf des Strickzylinders regelmäßig auftretende Schwankungen der Signalamplituden werden somit als Störfaktor unwirksam gemacht.

Das erfindungsgemäße Verfahren zur Überwachung von Nadeln einer Strickmaschine beruht auf einer dynamischen Festlegung der überwachten Zeitintervalle zwischen einzelnen Nadelimpulsen. Die Zeitdauer wenigstens eines oder mehrerer vorausgegangener Zeiträume zwischen einzelnen Signalimpulsen wird als Maß für den aktuell zu bewertenden Zeitabstand genommen. Ebenso kann eine dynamische Festlegung der Schaltschwellen zur Erzeugung der Signalimpulse vorgenommen werden. Wiederum wird die Amplitude vorausgegangener Impulse analysiert, ein Trend bestimmt und aus diesem Trend die Schaltschwellen zur Erzeugung des aktuellen Signalimpulses festgelegt. Mit diesem Verfahren lassen sich die an allen Nadelpositionen erzeugten Impulse bewerten. Ist der Nadelzylinder bewusst nur teilweise bestückt, können einzelne Nadelpositionen entsprechend indiziert und von der Bewertung ausgenommen werden. Dies ergibt ein zuverlässiges robustes und verlässliches Überwachungsverfahren.

### Bezugszeichenliste:

- 1: Strickmaschine
- 2: Nadeln, 2a, 2b, 2c
- 3: Strickzylinder
- 4: Überwachungseinrichtung
- 5: Kopf
- 6: Auswertegerät
- 7: Lichtleitfaser
- 8: Lichtquelle
- 9: Lichtleitfaser
- 10: Display
- 11: Tastenfeld

## Patentansprüche

1. Verfahren zur Überwachung von Nadeln an Strickmaschinen, wobei zwischen den Nadeln und einem optischen Sensor eine Relativgeschwindigkeit besteht und sich die Nadeln durch das Sichtfeld des Sensors bewegen, **dadurch gekennzeichnet, dass** bei dem Verfahren zumindest bei einigen Nadeln:
mittels des Sensors jedes Mal, wenn sich eine Nadel durch sein Sichtfeld bewegt, ein Signalimpuls (S₁, S₂, S₃, ... , Sₙ) erzeugt wird,
der Zeitabstand (T₁, T₂, T₃, ... , Tₙ) zwischen aufeinander folgenden Signalimpulsen (S₁, S₂, S₃, ... , Sₙ) bestimmt und ein Signalimpuls (Sᵢ) nur dann als gültiger Folgeimpuls (Sᵢ) des vorausgegangenen Signalimpulses (Sᵢ₋₁) registriert wird, wenn der Zeitabstand (Tᵢ) kleiner als das Produkt (pₒ·Tᵢ₋₁) aus einem oberer Grenzfaktor (pₒ) und einem Referenz-Zeitabstand (Tᵢ₋₁) sowie größer als das Produkt (pᵤ·Tᵢ₋₁) aus einem unteren Grenzfaktor (pᵤ) und dem Referenz-Zeitabstand (Tᵢ₋₁) ist.

2. Verfahren nach Anspruch 1, **dadurch gekennzeichnet, dass** der Referenz-Zeitabstand ein früherer Zeitabstand (Tᵢ₋₁) ist.

3. Verfahren nach Anspruch 1, **dadurch gekennzeichnet, dass** der Referenz-Zeitabstand ein aus einem oder mehreren früheren Zeitabständen (Tᵢ₋₁ ... Tᵢ₋ₙ) berechneter Referenzwert ist.

4. Verfahren nach Anspruch 1, **dadurch gekennzeichnet, dass** die Amplitude (A₁, A₂, A₃, ... , An) der einzelnen Signalimpulse (S₁, S₂, S₃, ... , Sₙ) registriert wird.

5. Verfahren nach Anspruch 1, **dadurch gekennzeichnet, dass** zur Erzeugung der Signalimpulse aus den Amplituden (A₁, A₂, A₃, ... , An) ermittelte variable Triggerschwellen genutzt werden.

6. Verfahren nach Anspruch 1, **dadurch gekennzeichnet, dass** ein Alarmsignal erzeugt wird, wenn ein Signalimpuls (Sᵢ) außerhalb eines Zeitfensters (ΔTᵢ = pᵤ·Tᵢ₋₁ - pₒ·Tᵢ₋₁) liegt.

7. Verfahren nach Anspruch 1, **dadurch gekennzeichnet, dass** die Anzahl der pro Hub oder Umdrehung der Strickmaschine registrierten Signalimpulse (S₁, S₂, S₃, ... , Sₙ) mit einer Sollzahl (Z) verglichen und ein Alarmsignal erzeugt wird, wenn eine Abweichung auftritt.

8. Verfahren nach Anspruch 7, **dadurch gekennzeichnet, dass** die Sollzahl (Z) in einem Testlauf bestimmt wird.

9. Verfahren nach Anspruch 1, **dadurch gekennzeichnet, dass** in einem Testlauf Leerpositionen bestimmt werden, an denen keine Nadeln vorgesehen sind.

10. Verfahren nach Anspruch 9 und 6, **dadurch gekennzeichnet, dass** die Generierung eines Alarmsignals unterdrückt wird, wenn der Signalimpuls an einer Leerposition fehlt und somit innerhalb des Zeitfensters (ΔTᵢ = pᵤ·Tᵢ₋₁ - Pₒ·Tᵢ₋₁) nicht auftritt.

11. Verfahren nach Anspruch 1, **dadurch gekennzeichnet, dass** die Durchführung des Verfahrens beim Starten einer Strickmaschine unterbrochen wird.

12. Verfahren nach Anspruch 1, **dadurch gekennzeichnet, dass** auf einem Display die Anzahl der pro Umdrehung oder Hub erfassten Signalimpulse (S₁, S₂, S₃, ... , Sₙ) angezeigt wird.

13. Verfahren nach Anspruch 1, **dadurch gekennzeichnet, dass** auf einem Display die Amplitude (A₁, A₂, A₃, ... , An) der jeweils erfassten Signalimpulse (S₁, S₂, S₃, ... , Sₙ) angezeigt wird.

14. Vorrichtung zur Überwachung von Nadeln an Strickmaschinen, wobei zwischen den Nadeln und einem optischen Sensor eine Relativgeschwindigkeit besteht und sich die Nadeln durch das Sichtfeld des Sensors bewegen, **dadurch gekennzeichnet, dass** die Vorrichtung eine Steuereinrichtung aufweist, die:
jedes Mal, wenn sich eine Nadel durch sein Sichtfeld bewegt, einen mittels des Sensors erzeugten Signalimpuls (S₁, S₂, S₃, ... , Sₙ) erfasst und
den Zeitabstand (T₁, T₂, T₃, ... , Tₙ) zwischen aufeinander folgenden Signalimpulsen (S₁, S₂, S₃, ... , Sₙ) bestimmt und dabei ein Signalimpuls (Sᵢ) nur dann als gültigen Folgeimpuls (Sᵢ) registriert, wenn der Zeitabstand (Tᵢ) kleiner als das Produkt (pₒ·Tᵢ₋₁) aus einem oberer Grenzfaktor (pₒ) und einem früheren Zeitabstand (Tᵢ₋₁) sowie größer als das Produkt (pᵤ·Tᵢ₋₁) aus einem unteren Grenzfaktor (pᵤ) und einem früheren Zeitabstand (Tᵢ₋₁) ist.

## Claims

1. Method for monitoring needles on knitting machines, wherein a relative speed exists between the needles and an optical sensor and the needles move through the viewing field of the sensor, **characterised in that**
in the method at least in some needles:
a signal pulse (S₁, S₂, S₃, ... , Sₙ) is generated by means of the sensor every time a needle moves through its viewing field,
the time interval (T₁, T₂, T₃, ... , Tₙ) between successive signal pulses (S₁, S₂, S₃, ... , Sₙ) is determined and a signal pulse (Sᵢ) is only recorded as valid sequence pulse (Sᵢ) of the preceding signal pulse (Sᵢ₋₁) when the time interval (Tᵢ) is less than the product (pₒ·Tᵢ₋₁) of an upper limit factor (pₒ) and a reference time interval (Tᵢ₋₁) and also greater than the product (pᵤ·Tᵢ₋₁) of a lower limit factor (pᵤ) and the reference time interval (Tᵢ₋₁).

2. Method according to claim 1, **characterised in that** the reference time interval is an earlier time interval (Tᵢ₋₁).

3. Method according to claim 1, **characterised in that** the reference time interval is a reference value calculated from one or more earlier time intervals (T_{¡-1} ... Tᵢ₋ₙ).

4. Method according to claim 1, **characterised in that** the amplitude (A₁, A₂, A₃, ... , An) of the individual signal pulses (S₁, S₂, S₃, ... , Sₙ) is recorded.

5. Method according to claim 1, **characterised in that** variable trigger thresholds determined from the amplitudes (A₁, A₂, A₃, ... , Aₙ) are used to generate the signal pulses.

6. Method according to claim 1, **characterised in that** an alarm signal is generated when a signal pulse (Sᵢ) lies outside a time window (ΔT₁ = pᵤ·T_{¡-1} - pₒ·Tᵢ₋₁).

7. Method according to claim 1, **characterised in that** the number of signal pulses (S₁, S₂, S₃, ... , Sₙ) recorded per stroke or revolution of the knitting machine is compared with a desired value (Z) and an alarm signal is generated if a deviation occurs.

8. Method according to claim 7, **characterised in that** the desired number (Z) is determined in a test run.

9. Method according to claim 1, **characterised in that** empty positions where no needles are provided are determined in a test run.

10. Method according to claim 9 and 6, **characterised in that** the generation of an alarm signal is suppressed if the signal pulse is absent at an empty position and therefore does not occur within the time window (ΔTᵢ = pᵤ·Tᵢ₋₁ - pₒ·Tᵢ₋₁).

11. Method according to claim 1, **characterised in that** execution of the method is interrupted during start-up of a knitting machine.

12. Method according to claim 1, **characterised in that** the number of signal pulses (S₁, S₂, S₃, ... , Sₙ) detected per revolution or stroke is represented on a display.

13. Method according to claim 1, **characterised in that** the amplitude (A₁, A₂, A₃, ... , Aₙ) of the respectively detected signal pulses (S₁, S₂, S₃, ... , Sₙ) is represented on a display.

14. Device for monitoring needles on knitting machines, wherein a relative speed exists between the needles and an optical sensor and the needles move through the viewing field of the sensor, **characterised in that**
in the method at least in some needles:
a signal pulse (S_{1,} S₂, S₃, ... , Sₙ) is generated by means of the sensor every time a needle moves through its viewing field,
the time interval (T₁, T₂, T₃, ... , Tₙ) between successive signal pulses (S₁, S₂, S₃, ... , Sₙ) is determined and a signal pulse (Sᵢ) is only recorded as valid sequence pulse (Sᵢ) when the time interval (Tᵢ) is less than the product (pₒ·Tᵢ₋₁) of an upper limit factor (pₒ) and an earlier time interval (Tᵢ₋₁) and also greater than the product (pᵤ·Tᵢ₋₁) of a lower limit factor (pᵤ) and an earlier time interval (Tᵢ₋₁).

## Revendications

1. Procédé de surveillance d'aiguilles dans des machines à tricoter, dont les aiguilles présentent une vitesse relative par rapport à un capteur optique en se déplaçant dans le champ visuel de celui-ci, ce procédé étant **caractérisé en ce qu'**au moins pour quelques aiguilles, chaque fois qu'une d'elles se déplace dans le champ visuel du capteur, celui-ci émet une impulsion de signal (S₁, S₂, S₃,... Sn), l'intervalle de temps (T₁, T₂, T₃,... Tₙ) séparant des impulsions de signal (S₁, S₂, S₃,... Sₙ) qui se suivent étant déterminé et une impulsion de signal (Sᵢ) étant enregistrée comme étant une impulsion séquentielle valable (Sᵢ) de l'impulsion de signal précédente (Sᵢ₋₁) seulement si l'intervalle de temps (Tᵢ) est inférieur au produit (pₒ·Tᵢ₋₁) d'un facteur limité (pₒ) supérieur et d'un intervalle de temps de référence (Tᵢ₋₁) et s'il est également supérieur au produit (pu·Tᵢ₋₁) d'un facteur limité (pᵤ) inférieur et de l'intervalle de temps de référence (Tᵢ₋₁).

2. Procédé selon la revendication 1, **caractérisé en ce que** l'intervalle de temps de référence est un intervalle de temps directement précédent (Tᵢ₋₁).

3. Procédé selon la revendication 1, **caractérisé en ce que** l'intervalle de temps de référence est une valeur de référence calculée à partir d'un ou plusieurs intervalles de temps précédents (Tᵢ₋₁,... Tᵢ₋ₙ).

4. Procédé selon la revendication 1, **caractérisé en ce que** l'amplitude (A₁, A₂, A₃,... Aₙ) des impulsions individuelles de signal (S₁, S₂, S₃,... Sₙ) est enregistrée.

5. Procédé selon la revendication 1, **caractérisé en ce que** pour obtenir les impulsions de signal, sont utilisés des seuils de déclenchement établis à partir des amplitudes (A₁, A₂, A₃,... Aₙ).

6. Procédé selon la revendication 1, **caractérisé en ce qu'**un signal d'alarme est produit quand une impulsion de signal (Sᵢ) se trouve en dehors d'une fenêtre de temps (ΔTᵢ = pᵤ·Tᵢ₋₁ - pₒ·Tᵢ₋₁).

7. Procédé selon la revendication 1, **caractérisé en ce que** le nombre des impulsions de signal (S₁, S₂, S₃,..., Sₙ) enregistrées par course ou tour de la machine à tricoter est comparé à un nombre de consigne (Z) et un signal d'alarme est produit en cas d'écart.

8. Procédé selon la revendication7, **caractérisé en ce que** le nombre de consigne (Z) est déterminé au cours d'un passage d'essai.

9. Procédé selon la revendication 1, **caractérisé en ce qu'**au cours d'un passage d'essai sont déterminées des positions de vide pour lesquelles aucune aiguille n'est prévue.

10. Procédé selon les revendications 9 et 6, **caractérisé en ce que** la génération d'un signal d'alarme est interrompue si l'impulsion de signal manque à une position de vide et ne se trouve donc pas dans la fenêtre de temps (ΔTᵢ = pᵤ·Tᵢ₋₁ - pₒ·Tᵢ₋₁).

11. Procédé selon la revendication 1, **caractérisé en ce que** l'exécution du procédé est interrompue quand démarre le métier à tricoter.

12. Procédé selon la revendication 1, **caractérisé en ce que** sur un écran est affiché le nombre des impulsions de signal (S₁, S₂, S₃,... Sₙ) saisies par course ou tour de la machine.

13. Procédé selon la revendication 1, **caractérisé en ce que** sur un écran est affichée l'amplitude (A₁, A₂, A₃,... Aₙ) de chaque impulsion de signal (S₁, S₂, S₃,... Sₙ) saisie.

14. Dispositif de surveillance d'aiguilles dans des machines à tricoter, dont les aiguilles présentent une vitesse relative par rapport à un capteur optique en se déplaçant dans le champ visuel de celui-ci, ce dispositif étant **caractérisé en ce qu'**il présente un dispositif de commande qui, chaque fois qu'une aiguille se déplace dans son champ visuel, saisit une impulsion de signal (S₁, S₂, S₃,... Sₙ) produite par le capteur, détermine l'intervalle de temps (T₁, T₂, T₃,... Tₙ) séparant des impulsions de signal (S₁, S₂, S₃,... Sₙ) qui se suivent et enregistre une impulsion de signal (Sᵢ) comme étant une impulsion séquentielle valable (Sᵢ) de l'impulsion de signal précédente (Sᵢ₋₁) seulement si l'intervalle de temps (Tᵢ) est inférieur au produit (pₒ·Tᵢ₋₁) d'un facteur limité (pₒ) supérieur et d'un intervalle de temps de référence (Tᵢ₋₁) et s'il est également supérieur au produit (pᵤ·Tᵢ₋₁) d'un facteur limité (pᵤ) inférieur et de l'intervalle de temps de référence (Tᵢ₋₁).
